# EUROPÄISCHE PATENTSCHRIFT

(11) **EP 3 414 487 B1**
(45) Veröffentlichungstag und Bekanntmachung des Hinweises auf die Patenterteilung: **18.05.2022**
(21) Anmeldenummer: 17701694.6
(22) Anmeldetag: 26.01.2017
(51) Int. Cl.: F21S 8/02, F21V 21/02, F21V 21/104, F21V 31/00, F21Y 103/00

(54) **LICHTBANDSYSTEM MIT LÄNGLICHER TRAGSCHIENE**
LIGHT STRIP SYSTEM WITH AN ELONGATE CARRIER RAIL
SYSTÈME DE BANDE LUMINEUSE À RAIL DE SUPPORT DE FORME ALLONGÉE

(30) Priorität: 08.02.2016 DE 202016100613 U
(43) Veröffentlichungstag der Anmeldung: 19.12.2018
(73) Patentinhaber: Zumtobel Lighting GmbH, 6850 Dornbirn (AT)
(72) Erfinder: BECHTER, Wolfgang, 6952 Hittisau (AT); BADER, Martin, 6850 Dornbirn (AT); GADNER, Wolfgang, 6912 Hörbranz (AT)
(74) Vertreter: Thun, Clemens
(86) Internationale Anmeldenummer: PCT/EP2017/051615
(87) Internationale Veröffentlichungsnummer: WO 2017/137261

(56) Entgegenhaltungen:
- EP-A1- 2 672 172
- EP-A1- 2 796 770
- EP-A1- 2 944 872
- WO-A1-2014/202666
- DE-U1-202014 100 946
- DE-U1-202014 100 952
- US-A- 4 138 716
- US-A1- 2005 152 132
- US-A1- 2007 109 795
- US-A1- 2012 162 974

## Beschreibung

Die Erfindung betrifft ein Lichtbandsystem mit einer länglichen Tragschiene und wenigstens eine Leuchte, die dazu ausgestaltet ist, mit der Tragschiene verbunden zu werden.

Die Anmelderin vertreibt ein derartiges Lichtbandsystem unter der Bezeichnung "Slotlight Infinity". Bei diesem Lichtbandsystem ist die Tragschiene durch ein im Querschnitt im Wesentlichen U-förmiges Profilelement gebildet, das zum Betrieb derart ausgerichtet wird, dass die beiden U-Schenkel nach unten weisen. Innerhalb des so gebildeten Kanals können von unten kommend balkenförmige Leuchten eingesetzt werden. Die Lichtabgabe erfolgt dabei nach unten.

Es hat sich gezeigt, dass es nicht ohne Weiteres möglich ist, bei einem solchen Lichtbandsystem eine höhere Schutzart zu erzielen. Zwar kann die Unterseite mit Hilfe einer Abdeckung, durch die hindurch die Lichtabgabe erfolgt, gut abgeschlossen werden, jedoch weist die Tragschiene an ihrer Oberseite einige Öffnungen auf, die zum Halten bestimmter weiterer Komponenten des Lichtbandsystems dienen, sowie der Durchführung von Zuführungsleitungen. Zwar lassen sich diejenigen dieser Öffnungen, die nicht gebraucht werden, grundsätzlich durch Tüllen, Stopfen oder dergleichen verschließen, allerdings ist ein solches Vorgehen nicht Praxis-tauglich.

Ein anderes Lichtbandsystem ist in US 2005/0152132 A1 offenbart. Es bezieht sich auf eine gekippt arretierbare Leuchte mit einer hängenden Schienenbefestigung und vertieftem Luftführungskanal. Das System besteht im Wesentlichen aus einer U-förmigen Abdeckung mit einer ersten Oberfläche und zwei benachbarten Befestigungsoberflächen, die über eine Anzahl von Befestigungselementen an einen Verteiler - bzw. Anschlusskasten anmontiert werden kann. Der Verteilerkasten weist an bestimmten Stellen Öffnungen, welche mit entsprechenden Öffnungen im Luftkanal korrespondieren, um Rückluft nur durch definierte, gewünschte Luftrückführungsschlitze zu leiten. Generell deckt die Abdeckung die Luftrückführungsschlitze des Kanals ab.

US 4138716 A bezieht sich auf ein lang gestrecktes Beleuchtungsgehäuse, welches gegenüber Feuchtigkeit, Staub sowie korrosiven Elementen abgedichtet ist und so Bereichen starker Beanspruchung ausgesetzt sein kann. Das Gehäuse besteht im Wesentlichen aus zwei zueinander horizontal abgedichteten Hälften, wobei die untere Hälfte ein nach oben offenes einstückiges, durchscheinendes oder transparentes Kunststoffteil darstellt. Die obere Hälfte enthält sämtliche elektrischen und lichttechnischen Komponenten, ist über Halterungen an der Decke aufgehängt und kann mit einer Vielzahl von Aussparungen versehen sein, um elektrische Verbindungen aufzunehmen.

US 2007/0109795 A1 betrifft ein Wärmeableitsystem für ein Vorschaltgerät eines Beleuchtungssystems insbesondere aus Leuchtstofflampen. Dazu steht ein Ballastgehäuse in Eingriff mit einem länglichen Träger. Das Ballastgehäuse besteht aus wärmeleitfähigem Material in Form von Wärmeübertragungsflächen, die mittels thermischer Reibungspassung in den Träger eingepasst sind. Der Körper des Ballastgehäuses ist im Prinzip eine Wanne, die den Ballast - im Wesentlichen in Form von wärmeerzeugenden Lichtsystemkomponenten - enthält.

US 2012/0162974 A1 bezieht sich ebenfalls auf eine Wärmeableitungsvorrichtung - allerdings für eine (Hochleistungs-)LED-Lampe. Die LED-Lampe umfasst einen Kühlkörper in Form eines länglichen, hohlen aber geschlossenen Extrusionskörpers, auf den ein LED-Modul mit einer Vielzahl an LEDs und genauso vielen Linsenmodulen aufmontiert ist. Darüber befindet sich eine konkave Reflektorschiene, die das LED-Licht reflektiert und wieder darüber eine transparente Platte, die durch zwei Befestigungsstreifen fixiert ist.

EP 2 672 172 A1 betrifft eine Leuchte, insbesondere für ein Lichtband, wobei die Leuchtmittel unterhalb eines Trägers angebracht sind, welcher wiederum den bodenflächigen Abschluss eines Tragprofils bildet. Das Leuchtmittel ist einerseits seitlich mit einem nach unten offenen Reflektor umgeben, andererseits befindet sich direkt unterhalb ein komplex strukturierter Diffusor, der abschnittsweise mit Klammern an der Basis des Reflektors hängend befestigt ist. Der Reflektor hängt mitsamt Leuchtmittel und Diffusor an dem Träger, der bodenseitig mit dem Tragprofil fest verbunden ist. Das Tragprofil wiederum ist an einer Wand oder Decke montiert. WO 2017/202666 A1 betrifft ein Lichtbandsystem mit einer länglichen sich entlang einer Längsachse erstrechenden Tragschiene, die in einem Querschnitt normal zur Längsachse betrachtet in erster Näherung eine U-Form aufweist, sodass ein nach unten weisender erster U-Schenkel, ein nach unten weisender zweiter U-Schenkel und ein, die beiden U-Schenkel miteinander verbindender Verbindungsschenkel gebildet sind. Ebenfalls ist eine Leuchte, bestehend aus einer ersten Baueinheit und einer zweiten Baueinheit, beschrieben, welche dazu ausgebildet ist, mit der Tragschiene verbunden zu werden.

DE 20 2014 100952 U1 beschreibt eine Einzelleuchte, an welcher auswechselbare Leuchtmodule angebracht werden können. Die Leuchte weist ein längliches, sich entlang einer Längsachse erstreckendes Trägerelement auf, welches ein einzelnes fixes Element darstellt und einen Querschnitt normal zu der Längsachse betrachtet in erster Näherung in einer H-Form ausweist.

EP 2 796 770 A1 betrifft ebenfalls eine einzelne Leuchte, genauer eine Flächenleuchte, welche aus einer Lichterzeugungseinheit und einem Rahmenelement besteht, wobei das Rahmenelement mittels einzelner Rastverbindungselemente an der Lichterzeugungseinheit gehalten ist. Die Leuchte weist eine rechteckige Grundfläche auf, wobei das Rahmenelement den Rahmen der Leuchte bildet.

Der Erfindung liegt die Aufgabe zugrunde, ein verbessertes Lichtbandsystem anzugeben. Insbesondere soll das Lichtbandsystem auf einfache Weise derart nachrüstbar sein, dass es eine höhere Schutzart erfüllt.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist ein Lichtbandsystem vorgesehen, das eine längliche, sich entlang einer Längsachse erstreckende Tragschiene aufweist, die in einem Querschnitt normal zu der Längsachse betrachtet in erster Näherung eine U-Form aufweist, so dass ein nach unten weisender erster U-Schenkel, ein nach unten weisender zweiter U-Schenkel und ein, die beiden U-Schenkel miteinander verbindender Verbindungsschenkel gebildet sind; dabei ist in dem Verbindungsschenkel wenigstens eine Durchgangsöffnung gebildet. Weiterhin umfasst das Lichtbandsystem wenigstens eine Leuchte, die dazu ausgestaltet ist, mit der Tragschiene verbunden zu werden. Außerdem weist das Lichtbandsystem wenigstens ein Abdeckelement auf, welches zwei Verbindungsbereiche und einen Deckenbereich aufweist, der die beiden Verbindungsbereiche miteinander verbindend gestaltet ist, und dazu ausgestaltet ist, die wenigstens eine Durchgangsöffnung abdeckend an der Tragschiene montiert zu werden.

Die Erfindung ist insbesondere dadurch gekennzeichnet, dass der Verbindungsschenkel eine profilierte Struktur aufweist, durch die eine nach oben offene Ausnehmung gebildet ist, die einen Bodenbereich aufweist, in dem die wenigstens eine Durchgangsöffnung ausgebildet ist, wobei zwischen dem Bodenbereich der Ausnehmung und einem Deckenbereich des Abdeckelements ein vertikaler Abstand gebildet ist, wobei das Abdeckelement länglich ist, wobei die beiden entsprechenden Endbereiche derart gestaltet sind, dass sich das Abdeckelement mit einem weiteren, baugleichen Abdeckelement der Länge nach abdichtend verbinden lässt, und das Abdeckelement an wenigstens einem der beiden Endbereiche eine Dichtlippe aufweist.

Durch das Abdeckelement lässt sich eine verbesserte Abdichtung des Lichtbandsystems erzielen. Insbesondere lässt sich so erzielen, dass das Lichtbandsystem eine höhere Schutzart erfüllt, beispielsweise die Schutzart IP (ingress protection) 40, gemäß der insbesondere ein Schutz gegen Eindringen von festen Fremdkörpern mit einem Durchmesser von mehr als einem Millimeter gegeben ist.

Vorzugsweise ist die Durchgangsöffnung kreisförmig oder länglich geformt und insbesondere zur Aufnahme eines Befestigungselements vorgesehen. So eignet sich das Abdeckelement besonders.

Vorzugsweise ist das Abdeckelement als Profilteil gestaltet. Dies ist herstellungstechnisch vorteilhaft; außerdem lässt sich so besonders geeignet ein ebenmäßiges äußeres Erscheinungsbild erzielen.

Vorzugsweise sind in dem Verbindungsschenkel mehrere Durchgangsöffnungen gebildet, wobei das Abdeckelement dazu ausgestaltet ist, die mehreren Durchgangsöffnungen abdeckend an der Tragschiene montiert zu werden. So lassen sich die mehreren Durchgangsöffnungen besonders einfach abdecken.

Vorzugsweise ist die Gestaltung derart, dass das Abdeckelement über eine Rastverbindung an der Tragschiene gehalten wird. Auf diese Weise lässt sich erzielen, dass das Abdeckelement besonders handhabungsfreundlich an der Tragschiene montiert werden kann.

Die Verbindungsbereiche des Abdeckelements bestehen vorzugsweise aus einem elastischen Material. So lässt sich besonders geeignet eine dichte Verbindung zwischen dem Abdeckelement und der Tragschiene erzielen.

Vorzugsweise besteht der Deckenbereich des Abdeckelements aus einem weniger elastischen Material. So lässt sich insbesondere eine geeignete Eigensteifigkeit des Abdeckelements erzielen.

Vorzugsweise ist das Abdeckelement als Zweikomponenten-Strangpressprofil gestaltet. Dies ist herstellungstechnisch vorteilhaft.

Erfindungsgemäß ist das Abdeckelement länglich, wobei die beiden entsprechenden Endbereiche derart gestaltet sind, dass sich das Abdeckelement mit einem weiteren, baugleichen Abdeckelement der Länge nach abdichtend verbinden lässt. So lässt sich erzielen, dass sich zwei entsprechende Abdeckelemente stirnseitig bzw. der Länge nach geeignet dicht verbinden lassen. Durch eine entsprechende Anzahl von derartigen Abdeckelementen lässt sich dann die Tragschiene über ihre gesamte Länge entsprechend abdecken.

Erfindungsgemäß weist dabei das Abdeckelement an wenigstens einem der beiden Endbereiche eine Dichtlippe auf. Auf diese Weise lässt sich eine besonders geeignete Dichtigkeit erzielen.

Vorzugsweise ist die wenigstens eine Leuchte dazu ausgestaltet, zur Verbindung mit der Tragschiene zwischen die beiden U-Schenkel eingesetzt zu werden. So lässt sich insbesondere auch eine geeignete Abdichtung der Tragschiene von der, dem Verbindungsschenkel gegenüber liegenden Seite erzielen.

Die Erfindung wird im Folgenden anhand eines Ausführungsbeispiels und mit Bezug auf die Zeichnungen näher erläutert. Es zeigen:
- Fig. 1: einen Ausschnitt aus einem Querschnitt normal zu der Längsachse der Tragschiene bei einem erfindungsgemäßen Lichtbandsystem,
- Fig. 2: eine perspektivische Skizze der Tragschiene,
- Fig. 3: eine Ansicht der Tragschiene von oben und
- Fig. 4: eine der Fig. 2 entsprechende Darstellung mit teilweise durchscheinenden Begrenzungen.

Die Erfindung betrifft ein Lichtbandsystem mit einer Tragschiene 1, wie sie perspektivisch in geschnittener Form in Fig. 2 dargestellt ist; Fig. 4 zeigt eine der Fig. 2 entsprechende Darstellung mit teilweise durchscheinenden Begrenzungen. Die Tragschiene 1 ist länglich und erstreckt sich entlang einer Längsachse L. Insbesondere kann die Tragschiene 1 als Profilelement gestaltet sein; vorzugsweise besteht die Tragschiene 1 aus einem Metall, beispielsweise Aluminium.

Die Tragschiene 1 weist in einem Querschnitt normal zu der Längsachse L betrachtet in erster Näherung eine U-Form auf, so dass ein erster U-Schenkel 2, ein zweiter U-Schenkel 3 und ein, den ersten U-Schenkel 2 mit dem zweiten U-Schenkel 3 verbindender Verbindungsschenkel 4 gebildet sind. Insbesondere ist die Tragschiene 1 dafür vorgesehen, zum Betrieb des Lichtbandsystems derart ausgerichtet zu werden, dass der erste U-Schenkel 2 und der zweite U-Schenkel 3 nach unten weisen und der Verbindungsschenkel 4 nach oben weist.

Insbesondere kann der Verbindungsschenkel 4 strukturiert gestaltet sein, so dass geeignete Angriffsflächen für Befestigungselemente, beispielsweise in Form von Halteklammern gebildet sind, durch die sich die Tragschiene 1 befestigen lässt, zum Beispiel an einer Raumdecke. Beispielsweise kann vorgesehen sein, dass die Tragschiene 1 als Anbauteil an der Raumdecke befestigt wird oder mithilfe von Abhänge-Elementen als Pendel-Teil.

Weiterhin umfasst das Lichtbandsystem wenigstens eine Leuchte, die dazu ausgestaltet ist, mit der Tragschiene 1 verbunden zu werden. Insbesondere kann die Gestaltung derart sein, dass die Leuchte zur Verbindung mit der Tragschiene 1 zwischen die beiden U-Schenkel 2, 3 eingesetzt wird. Vorzugsweise ist die Leuchte dazu ausgestaltet, ein Licht in den unteren Halbraum abzugeben, wenn sie wie vorgesehen mit der Tragschiene 1 verbunden ist.

Insbesondere kann vorgesehen sein, dass die Leuchte länglich ist, jedoch eine kleinere Länge aufweist als die Tragschiene 1. Besonders bevorzugt sind mehrere entsprechende Leuchten vorgesehen, die der Länge nach eine Reihe bildend mit der Tragschiene 1 verbunden werden können. So lässt sich mit den Leuchten ein langes Lichtband erzeugen.

Vorzugsweise ist die Tragschiene 1 dazu ausgestaltet, in ihrem durch die U-Form gebildeten Innenbereich weiterhin elektrische Leiter aufzunehmen, die zur Stromversorgung der wenigstens einen Leuchte dienen. Außerdem sind elektrische Kontaktierungselemente vorgesehen, die ebenfalls in dem Innenbereich angeordnet werden und die zur elektrischen Stromübertragung zwischen den elektrischen Leitern und der wenigstens einen Leuchte dienen.

In Fig. 3 ist eine Ansicht der Tragschiene 1 von oben skizziert. In dem Verbindungsschenkel 4 ist wenigstens eine Durchgangsöffnung 5 gebildet, die insbesondere der Halterung bestimmter Komponenten, wie beispielsweise der oben erwähnten Kontaktierungselemente oder einer Durchführung einer elektrischen Zuführungsleitung dient. Dementsprechend sind in dem Verbindungsschenkel 4 vorzugsweise mehrere Durchgangsöffnungen 5, 5' gebildet.

Beispielsweise kann die wenigstens eine Durchgangsöffnung 5 kreisförmig oder länglich sein; insbesondere kann sie zur Aufnahme eines Befestigungselements, beispielsweise einer Schraube 7 zur Befestigung einer entsprechenden Komponente dienen.

In Fig. 1 ist ein Ausschnitt aus einem Querschnitt normal zu der Längsachse L der Tragschiene 1 skizziert. Wie aus dieser Figur ersichtlich, weist das Lichtbandsystem weiterhin ein Abdeckelement 6 auf, das dazu ausgestaltet ist, die wenigstens eine Durchgangsöffnung 5, 5' abdeckend an der Tragschiene 1 montiert zu werden. Dies hat den Vorteil, dass die wenigstens eine Durchgangsöffnung 5, 5' abgedeckt wird, so dass ein Eindringen eines Fremdkörpers in den Innenbereich der Tragschiene 1 erschwert ist. Dies ist insbesondere von Vorteil, wenn in dem Verbindungsschenkel 4 mehrere Durchgangsöffnungen 5, 5' gebildet sind und nicht alle dieser Durchgangsöffnungen 5, 5' durch entsprechende Befestigungselemente bzw. Zuführungsleitungen belegt und somit mehr oder weniger verschlossen sind.

Beispielsweise lässt sich durch das Abdeckelement 6 erzielen, dass die Schutzart IP 40 erzielt wird.

Vorzugsweise ist das Abdeckelement 6 als Profilteil gestaltet, insbesondere derart, dass es sich mit seiner entsprechenden Profilachse parallel zur Längsachse L der Tragschiene 1 orientiert mit Letzterer verbinden lässt. Dabei ist vorzugsweise die Gestaltung derart, dass das das Abdeckelement 6 so lange ist, dass es wenigstens zwei der mehreren Durchgangsöffnungen 5, 5' abdeckt.

Vorteilhaft sind mehrere entsprechende bzw. baugleiche Abdeckelemente vorgesehen, die entlang der Längsachse L eine Reihe bildend an der Tragschiene 1 montiert werden können, so dass die Tragschiene 1 entlang ihrer gesamten Längserstreckung entsprechend abgedeckt ist. Hierdurch lässt sich ein besonders geeigneter Schutz erzielen.

Vorzugsweise ist die Gestaltung derart ist, dass das Abdeckelement 6 über eine Rastverbindung R an der Tragschiene 1 gehalten wird. Hierdurch lässt sich erzielen, dass sich das Abdeckelement 6 besonders einfach bzw. handhabungsfreundlich, beispielsweise ohne Zuhilfenahme eines Werkzeugs an der Tragschiene 1 montieren lässt. Durch die Rastverbindung R lässt sich erzielen, dass sich das Abdeckelement 6 an der bereits betriebsfertig eingerichteten Tragschiene 1 montieren lässt. Das Abdeckelement 6 eignet sich daher als "Nachrüst-Teil", durch das eine gewünschte erhöhte Schutzklasse nachträglich bewirkt werden kann.

Im gezeigten Beispiel umfasst das Abdeckelement 6 zwei Verbindungsbereiche 8, 9, die dazu ausgestaltet sind, bei der Montage des Abdeckelements 6 die Tragschiene 1 kontaktierend angeordnet zu werden, wobei die Verbindungsbereiche 8, 9 aus einem elastischen Material bestehen. So lässt sich eine besonders geeignete Dichtheit zwischen dem Abdeckelement 6 und der Tragschiene 1 bewirken. Die Verbindungsbereiche 8, 9 können dabei als profilartige Armbereiche gestaltet sein, die sich dementsprechend entlang der Profilachse bzw. im montierten Zustand entlang der Längsachse L erstrecken.

Durch die Rastverbindung R lässt sich zudem erzielen, dass sich das Abdeckelement 6 an der bereits betriebsfertig eingerichteten Tragschiene 1 montieren lässt. Das Abdeckelement 6 eignet sich daher also ein Nachrüst-Teil, durch das eine gewünschte erhöhte Schutzklasse nachträglich bewirkt werden kann.

Wie im gezeigten Beispiel der Fall, kann das Abdeckelement 6 dabei außerdem einen Deckenbereich 10 aufweisen, der die beiden Verbindungsbereiche 8, 9 miteinander verbindend gestaltet ist, wobei der Deckenbereich 10 aus einem weniger elastischen Material besteht. So lässt sich das Abdeckelement 6 sowohl mit einer geeigneten Eigenstabilität, als auch mit vorteilhaften Rastverbindungseigenschaften gestalten. Zur Herstellung des Abdeckelements 6 eignet sich hierbei zweckmäßig beispielsweise ein Zwei-Komponenten-Strangpressverfahren. Der Deckenbereich 10 kann insbesondere in erster Näherung plan bzw. plattenförmig gestaltet sein.

Im gezeigten Beispiel weist der Verbindungsschenkel 4 eine profilierte Struktur auf, durch die eine nach oben offene Ausnehmung 40 gebildet ist, die einen Bodenbereich 45 aufweist, sowie zwei seitliche Begrenzungsbereiche 42, wobei die wenigstens eine Durchgangsöffnung 5, 5' in dem Bodenbereich 45 ausgebildet ist. Dabei ist das Abdeckelement 6 vorzugsweise derart gestaltet, dass es - wie in Fig. 1 beispielhaft skizziert - die Ausnehmung 40 abdeckt bzw. überdeckt.

Im gezeigten Beispiel ist die profilierte Struktur des Verbindungsschenkels 4 weiterhin derart gestaltet, dass zwei Haltebereiche 41 gebildet sind, die als Angriffsflächen für wenigstens eine Halteklammer 50 dienen, die beispielsweise für eine Befestigung der Tragschiene 1 an einer Raumdecke vorgesehen ist oder für die Verbindung mit einem Seil oder einem anderen Abhänge-Element zur abgehängten Befestigung der Tragschiene 1. Im gezeigten Beispiel sind die beiden Haltebereiche 41 vorteilhaft als Teile der beiden seitlichen Begrenzungsbereiche 42 der Ausnehmung 40 gestaltet.

Im gezeigten Beispiel weisen die beiden seitlichen Begrenzungsbereiche 42 der Ausnehmung 40 jeweils eine längliche Nut auf, wobei die so gebildeten beiden Nuten zur Aufnahme der beiden Verbindungsbereiche 8, 9 ausgestaltet sind. Die Verbindungsbereiche 8, 9 können hierbei besonders vorteilhaft derart gebogen gestaltet sein, dass sie bei der Montage des Abdeckelements 6 an der Tragschiene 1 in die Nuten einrasten, so dass hierdurch die oben erwähnte Rastverbindung hergestellt ist, durch die das Abdeckelement 6 an der Tragschiene 1 gehalten ist.

Wie aus Fig. 1 hervorgeht, kann die Gestaltung vorteilhaft derart sein, dass zwischen dem Bodenbereich 45 der Ausnehmung 40 und dem Deckenbereich 10 des Abdeckelements 6 ein vertikaler Abstand gebildet ist, der beispielsweise etwa so groß ist wie die Höhe der beiden seitlichen Begrenzungsbereiche 42. Auf diese Weise lässt sich erzielen, dass ein in die Durchgangsöffnung 5 eingreifendes Befestigungselement durch das Abdeckelement 4 ebenfalls abgedeckt wird.

Wie bereits kurz erwähnt, können über die gesamte Längserstreckung der Tragschiene 1 hinweg entsprechende Abdeckelemente montiert werden und dabei Stirn an Stirn aneinander angeordnet werden. Um die Länge der Abdeckelemente mit der Länge der Tragschiene 1 in Übereinstimmung zu bringen, kann gegebenenfalls eines der Abdeckelemente entsprechend gekürzt werden.

Entsprechend gestaltete Endkappen 51, 52 können dazu vorgesehen sein, die Abdeckelemente entlang der Längsachse L betrachtet zu arretieren, so dass sie sich parallel zur Längsachse L nicht mehr bewegen können. Die Endkappen 50, 51 können - wie in Fig. 2 skizziert, so gestaltet sein, dass sie auch den Innenbereich der Tragschiene 1 entsprechend abschließen.

Erfindungsgemäß ist das Abdeckelement 6 länglich, wobei die beiden entsprechenden Endbereiche derart gestaltet sind, dass sich das Abdeckelement 6 mit einem weiteren, baugleichen Abdeckelement der Länge nach abdichtend verbinden lässt. So lässt sich auch an den längsseitigen Endbereichen des Abdeckelements eine geeignete Dichtigkeit erzielen. Erfindungsgemäß weist das Abdeckelement 6 hierzu an wenigstens einem der beiden Endbereiche eine Dichtlippe auf. Die Gestaltung kann auch derart sein, dass ein endseitiges Ineinandergreifen ermöglicht ist, so dass zwei benachbarte Abdeckelemente etwas überlappend angeordnet werden können.

Wie erwähnt, kann mit Hilfe des Abdeckelements 6 beispielsweise die Schutzart IP 40 erzielt werden. Allerdings kann - je nach Ausgestaltung der Abdeckelemente 6 - auch eine noch höhere Schutzart erzielt werden. Beispielsweise kann hierzu die Querschnittform des Abdeckelements 6 entsprechend angepasst werden und/oder das zur Herstellung des Abdeckelements 6 verwendete Material entsprechend gewählt werden. Beispielsweise lässt sich das Abdeckelement 6 auch so gestalten, dass ein Schutz vor einem Eindringen von Staub oder Feuchtigkeit erzielt wird.

Um eine elektrische Zuführung zu ermöglichen, die von außen kommend in den Innenbereich des Tragschiene 1 führt, kann vorgesehen sein, dass das Abdeckelement 6 mit einem entsprechenden Durchführungsloch versehen werden kann bzw. versehen wird, durch das eine entsprechende Zuführungsleitung geführt werden kann; zur Abdichtung kann hierbei beispielsweise eine Tülle vorgesehen werden, die der gewünschten Schutzart entspricht.

## Patentansprüche

1. Lichtbandsystem, aufweisend
- eine längliche, sich entlang einer Längsachse (L) erstreckende Tragschiene (1), die in einem Querschnitt normal zu der Längsachse (L) betrachtet in erster Näherung eine U-Form aufweist, so dass ein nach unten weisender erster U-Schenkel (2), ein nach unten weisender zweiter U-Schenkel (3) und ein, die beiden U-Schenkel (2, 3) miteinander verbindender Verbindungsschenkel (4) gebildet sind, wobei die Tragschiene (1) in ihrem durch die U-Form gebildeten Innenbereich elektrische Leiter zur Stromversorgung wenigstens einer Leuchte aufweist,
- wenigstens eine Leuchte, die dazu ausgestaltet ist, mit der Tragschiene (1) verbunden zu werden,
wobei in dem Verbindungsschenkel (4) der Tragschiene (1) wenigstens eine Durchgangsöffnung (5, 5') gebildet ist und das Lichtbandsystem wenigstens ein Abdeckelement (6) aufweist, das dazu ausgestaltet ist, die wenigstens eine Durchgangsöffnung (5, 5') abdeckend an der Tragschiene (1) montiert zu werden,
wobei das Abdeckelement (6) zwei Verbindungsbereiche (8, 9) umfasst, die dazu ausgestaltet sind, bei der Montage des Abdeckelements (6) die Tragschiene (1) kontaktierend angeordnet zu werden, sowie einen Deckenbereich (10) aufweist, der die beiden Verbindungsbereiche (8, 9) miteinander verbindend gestaltet ist,
wobei der Verbindungsschenkel (4) der Tragschiene (1) eine profilierte Struktur aufweist, durch die eine nach oben offene Ausnehmung (40) gebildet ist, die zwei seitliche Begrenzungsbereiche (42) sowie einen Bodenbereich (45) aufweist, in dem die wenigstens eine Durchgangsöffnung (5, 5') ausgebildet ist,
wobei zwischen dem Bodenbereich (45) der Ausnehmung (40) und dem Deckenbereich (10) des Abdeckelements (6) ein vertikaler Abstand gebildet ist,
wobei das Abdeckelement (6) länglich ist und die beiden entsprechenden Endbereiche derart gestaltet sind, dass sich das Abdeckelement (6) mit einem weiteren, baugleichen Abdeckelement der Länge nach abdichtend verbinden lässt,
**dadurch gekennzeichnet,**
**dass** das Abdeckelement (6) an wenigstens einem der beiden Endbereiche eine Dichtlippe aufweist.

2. Lichtbandsystem nach Anspruch 1,
**dadurch gekennzeichnet,**
**dass** die Durchgangsöffnung (5, 5') kreisförmig oder länglich geformt ist und insbesondere zur Aufnahme eines Befestigungselements (7) vorgesehen ist.

3. Lichtbandsystem nach Anspruch 1 oder 2,
**dadurch gekennzeichnet,**
**dass** das Abdeckelement (6) als Profilteil gestaltet ist.

4. Lichtbandsystem nach einem der vorhergehenden Ansprüche,
**dadurch gekennzeichnet,**
**dass** in dem Verbindungsschenkel (4) mehrere Durchgangsöffnungen (5, 5') gebildet sind, wobei das Abdeckelement (6) dazu ausgestaltet ist, die mehreren Durchgangsöffnungen (5, 5') abdeckend an der Tragschiene (1) montiert zu werden.

5. Lichtbandsystem nach einem der vorhergehenden Ansprüche,
**dadurch gekennzeichnet,**
**dass** die Gestaltung derart ist, dass das Abdeckelement (6) über eine Rastverbindung (R) an der Tragschiene (1) gehalten wird.

6. Lichtbandsystem nach einem der vorhergehenden Ansprüche,
**dadurch gekennzeichnet,**
**dass** die zwei Verbindungsbereiche (8, 9) des Abdeckelements (6) aus einem elastischen Material bestehen.

7. Lichtbandsystem nach Anspruch 6,
**dadurch gekennzeichnet,**
**dass** der Deckenbereich (10) aus einem weniger elastischen Material besteht.

8. Lichtbandsystem nach einem der vorhergehenden Ansprüche,
**dadurch gekennzeichnet,**
**dass** das Abdeckelement (6) als Zweikomponenten-Strangpressprofil gestaltet ist.

9. Lichtbandsystem nach einem der vorhergehenden Ansprüche,
**dadurch gekennzeichnet,**
**dass** die wenigstens eine Leuchte dazu ausgestaltet ist, zur Verbindung mit der Tragschiene (1) zwischen die beiden U-Schenkel (2, 3) eingesetzt zu werden.

## Claims

1. Light strip system, comprising
- an elongated carrier rail (1) which extends along a longitudinal axis (L) and, in a first approximation, has a U-shape when viewed in a cross-section normal to the longitudinal axis (L), such that a downward facing first U-leg (2), a downward facing second U-leg (3), and a connecting leg (4) connecting the two U legs (2, 3) to one another are formed,
wherein, in its inner region formed by the U-shape, the carrier rail (1) comprises electrical conductors for supplying power to at least one lamp,
- at least one lamp, which is configured to be connected to the carrier rail (1),
wherein at least one through-opening (5, 5') is formed in the connecting leg (4) of the carrier rail (1) and the light strip system comprises at least one cover element (6) configured to be mounted on the carrier rail (1) to cover the at least one through-opening (5, 5'),
wherein the cover element (6) comprises two connecting regions (8, 9), which are configured to be disposed such that they are in contact with the carrier rail (1) when the cover element (6) is mounted, and a ceiling region (10), which is designed to connect the two connecting regions (8, 9) to one another,
wherein the connecting leg (4) of the carrier rail (1) has a profiled structure that forms an upwardly open recess (40) which comprises two lateral boundary regions (42) and a floor region (45) in which the at least one through-opening (5, 5') is configured,
wherein a vertical distance is created between the floor region (45) of the recess (40) and the ceiling region (10) of the cover element (6),
wherein the cover element (6) is elongated and the two corresponding end regions are designed such that the cover element (6) can be connected in a sealing manner along its length to a further identical cover element,
**characterized in that**
the cover element (6) comprises a sealing lip on at least one of the two end regions.

2. Light strip system according to Claim 1,
**characterized in that**
the through-opening (5, 5') is circular or elongated and is in particular provided for receiving a fastening element (7).

3. Light strip system according to Claim 1 or 2,
**characterized in that**
the cover element (6) is designed as a profile part.

4. Light strip system according to any one of the preceding claims,
**characterized in that**
a plurality of through-openings (5, 5') are formed in the connecting leg (4), wherein the cover element (6) is configured to be mounted on the carrier rail (1) to cover the plurality of through-openings (5, 5').

5. Light strip system according to any one of the preceding claims,
**characterized in that**
the design is such that the cover element (6) is held on the carrier rail (1) by means of a latching connection (R).

6. Light strip system according to any one of the preceding claims,
**characterized in that**
the two connecting regions (8, 9) of the cover element (6) are made of an elastic material.

7. Light strip system according to Claim 6,
**characterized in that**
the ceiling region (10) is made of a less elastic material.

8. Light strip system according to any one of the preceding claims,
**characterized in that**
the cover element (6) is designed as a two-component extruded profile.

9. Light strip system according to any one of the preceding claims,
**characterized in that**
the at least one lamp is configured to be inserted between the two U-legs (2, 3) for connection to the carrier rail (1).

## Revendications

1. Système de bande lumineuse présentant
- un rail de support (1) longitudinal s'étendant le long d'un axe longitudinal (L) et présentant, observé dans une section transversale normale à l'axe longitudinal (L), en première approximation, la forme d'un U constitué par une première branche de U dirigée vers le bas (2), une deuxième branche de U dirigée vers le bas (3) et une branche de liaison (4) reliant les deux branches de U (2, 3) l'une à l'autre,
le rail de support (1) présentant, dans sa zone intérieure formée par la forme de U, des conducteurs électriques pour l'alimentation électrique d'au moins une lampe,
- au moins une lampe conçue pour être reliée au rail de support (1),
au moins une ouverture de passage (5, 5') étant formée dans la branche de liaison (4) du rail de support (1), et le système de bande lumineuse présentant au moins un élément de recouvrement (6) conçu pour être monté sur le rail de support (1) de manière à recouvrir l'au moins une ouverture de passage (5, 5'),
l'élément de recouvrement (6) comprenant deux zones de liaison (8, 9) conçues pour être disposées en contact avec le rail de support (1) lors du montage de l'élément de recouvrement (6), et présentant une zone supérieure (10) conçue pour relier entre elles les deux zones de liaison (8, 9),
la branche de liaison (4) du rail de support (1) présentant une structure profilée dans laquelle est formé un évidement (40) ouvert vers le haut et présentant deux zones de délimitation latérales (42) ainsi qu'une zone inférieure (45) dans laquelle est formée l'au moins une ouverture de passage (5, 5'),
une distance verticale étant formée entre la zone inférieure (45) de l'évidement (40) et la zone supérieure (10) de l'élément de recouvrement (6), l'élément de recouvrement (6) étant oblong et les deux zones d'extrémité correspondantes étant conçues de telle sorte que l'élément de recouvrement (6) puisse être relié dans la longueur, de manière étanche, à un autre élément de recouvrement de conception identique,
**caractérisé en ce que**
l'élément de recouvrement (6) présente au moins une lèvre d'étanchéité sur l'une au moins des deux zones d'extrémité.

2. Système de bande lumineuse selon la revendication 1,
**caractérisé en ce que**
l'ouverture de passage (5, 5') est de forme ronde ou oblongue et est conçue notamment pour la réception d'un élément de fixation (7).

3. Système de bande lumineuse selon la revendication 1 ou 2,
**caractérisé en ce que**
l'élément de recouvrement (6) est conçu sous la forme d'une pièce profilée.

4. Système de bande lumineuse selon l'une des revendications précédentes,
**caractérisé en ce que**
plusieurs ouvertures de passage (5, 5') sont formées dans la branche de liaison (4), l'élément de recouvrement (6) étant conçu pour être monté sur le rail de support (1) de manière à recouvrir lesdites plusieurs ouvertures de passage (5, 5').

5. Système de bande lumineuse selon l'une des revendications précédentes,
**caractérisé en ce que**
la conception est telle que l'élément de recouvrement (6) est maintenu sur le rail de support (1) par le biais d'une liaison d'encliquetage (R).

6. Système de bande lumineuse selon l'une des revendications précédentes,
**caractérisé en ce que**
les deux zones de liaison (8, 9) de l'élément de recouvrement (6) sont constituées d'un matériau élastique.

7. Système de bande lumineuse selon la revendication 6,
**caractérisé en ce que**
la zone supérieure (10) est constituée d'un matériau moins élastique.

8. Système de bande lumineuse selon l'une des revendications précédentes,
**caractérisé en ce que**
l'élément de recouvrement (6) est conçu sous la forme d'un profilé extrudé à deux composants.

9. Système de bande lumineuse selon l'une des revendications précédentes,
**caractérisé en ce que**
l'au moins une lampe est conçue pour être installée entre les deux branches de U (2, 3) afin d'être reliée au rail de support (1).
